# EUROPÄISCHE PATENTSCHRIFT

(11) **EP 4 164 337 B1**
(45) Veröffentlichungstag und Bekanntmachung des Hinweises auf die Patenterteilung: **29.07.2026**
(21) Anmeldenummer: 22210759.1
(22) Anmeldetag: 01.10.2019
(51) Int. Cl.: H05B 45/10, H05B 47/10, H05B 47/19, H05B 47/20, H05B 47/175

(54) **HALBLEITERBAUTEIL ZUM AUSGEBEN EINES STEUERPARAMETERS**
SEMICONDUCTOR COMPONENT FOR OUTPUTTING A CONTROL PARAMETER
COMPOSANT SEMI-CONDUCTEUR PERMETTANT DE SORTIR UN PARAMÈTRE DE COMMANDE

(30) Priorität: 12.10.2018 DE 202018004757 U
(43) Veröffentlichungstag der Anmeldung: 12.04.2023
(62) Teilanmeldung aus: 19200685.6
(73) Patentinhaber: Infineon Technologies AG, 85579 Neubiberg (DE)
(72) Erfinder: KEITEL-SCHULZ, Doris, 85635 Höhenkirchen (DE); SCHNEIDER, Matthias, 85551 Kirchheim (DE); ZHU, Qi, 80636 München (DE); ZIPPRICK, Dieter, 32609 Hüllhorst (DE)
(74) Vertreter: Westphal, Mussgnug & Partner, Patentanwälte mbB

(56) Entgegenhaltungen:
- US-A1- 2011 254 554
- US-A1- 2018 160 513

## Beschreibung

Die Erfindung betrifft ein Halbleiterbauteil zum Ausgeben eines Ausgabesignals. An der Decke montierte Leuchten unterscheiden sich oft hinsichtlich ihrer Leistung und damit hinsichtlich der von ihnen ausgegebenen Lichtstärke. Auch andere Parameter wie die Lichtfarbe können von Leuchte zu Leuchte unterschiedlich sein. Zu diesem Zweck gibt es Steuergeräte an den Leuchten, mit denen zum Beispiel die Lichtstärke und der Lichtfarbe eingestellt werden können. Dieses Einstellen kann zum Beispiel dadurch erfolgen, dass ein Installateur bestimmte Anschlüsse der Steuergeräte entweder durch Drahtbrücken miteinander verbindet oder diese Anschlüsse freilässt und nicht kontaktiert. Es ist gewünscht, dass dieses Einstellen mit weniger Aufwand erfolgt, ohne dass sich Anzahl und Qualität der einstellbaren Optionen verringern.

Die US 2011 / 0254554 A1 beschreibt ein LED-Modul, das dazu ausgebildet ist, die Betriebsdauer einer angeschlossenen LED zu ermitteln und das die LED beispielsweise so ansteuert, dass sie blinkt, wenn die Betriebsdauer eine vorgegebene Maximaldauer erreicht hat. Das LED-Modul ist außerdem dazu ausgebildet, die LED bei Erhalt eines entsprechenden Signals zu dimmen.

Die US 2018/0160513 A1 beschreibt eine Notfallbeleuchtung mit einem drahtlosen Kommunikationsmodul und einer Steuerung. Die Steuerung ist dazu ausgebildet, einen Systemparameter basierend auf einem über das Kommunikationsmodul erhaltenen Signal einzustellen und die Leuchtstärke einer Lichtquelle der Notfallbeleuchtung abhängig von dem eingestellten Parameter einzustellen.

Es ist Aufgabe dieser Erfindung ein Halbleiterbauteil bereitzustellen, mit dem Steuerparameter, wie zum Beispiel für Leuchten, eingestellt werden können. Diese Aufgabe wird durch den Gegenstand des unabhängigen Anspruchs gelöst. Vorteilhafte Ausgestaltungen ergeben sich aus den Unteransprüchen.

Es versteht sich, dass die Betriebsstunden nicht in Einheiten, die ganzen Stunden entsprechen, gespeichert werden müssen. Es genügt sie in einer Form zu speichern, aus der Vielfache oder Brüche von Betriebsstunden berechenbar sind.

Mit der gezeigten Vorrichtung ist es möglich, drahtlos das Halbleiterbauteil zu programmieren, wodurch die Zeit für die Installation verringert wird. Ein Installateur, der zum Beispiel eine Leuchte einstellen möchte, braucht keine Kabel mehr zu verdrahten, sondern kann mit seinem Handy über das Halbleiterbauteil fahren und es dabei programmieren. Die programmierten Einstellungen, die über das drahtlose Signal mittels der Antenne von der Empfangseinheit empfangen werden, werden als Daten in den Speicher abgespeichert, so dass sie für den Betrieb zur Verfügung stehen. Die Einstellungen sind beispielsweise die gewünschte Leuchtstärke oder gewünschte Lichtfarbe bei Leuten oder die Drehzahl bei Motoren, also steuerbare Eigenschaften eines zu treibenden Geräts.

Zugleich wird darauf Rücksicht genommen, dass sich mit zunehmender Betriebsstundenzahl auch die Eigenschaft des anzusteuernden Gerätes ändern kann. Beispielsweise verringert sich die abgegebene Lichtstärke mit zunehmendem Alter des Leuchtmittels. Dem kann entgegengewirkt werden, indem der Strom, der durch das Leuchtmittel fließt, mit zunehmendem Alter der Leuchte erhöht wird. Entsprechend ändert sich das ausgegebene Signal, das beispielsweise signalisiert, dass ein höherer Strom eingeprägt werden soll, wenn die Lampe älter wird.

In einer Ausführungsform enthält die Berechnungseinheit einen Zähler, der die Betriebsstunden zählt. Ein solcher Zähler wird immer aktiviert, wenn Spannung von der Leuchte bereitgestellt wird. In diesem Fall wird davon ausgegangen, dass bei vorhandener Spannung auch die Leuchte betrieben wird. Die Zeit des Betriebes der Leuchte entspricht der Zeit, in der das Halbleiterbauteil von den Versorgungsanschlüssen mit Spannung versorgt. In einer Ausführungsform wird der Zähler nicht aktiviert, wenn keine Versorgungsspannung über die Versorgungsanschlüsse bereitgestellt wird. Wenn das Halbleiterbauteil lediglich über die Antennenanschlüsse mit Spannung versorgt wird, geht man davon aus, dass die Lampe nicht an ist.

Nach einer Ausführungsform ist das Ausgabesignal eine analoge Spannung. Eine solche analoge Spannung kann von derjenigen Schaltung, die die Lampe betreibt, als Steuerparameter empfangen werden, um beispielsweise den Strom, der durch die Lampe fließen soll, einzustellen.

In einer anderen Ausführungsform wird das Ausgabesignal durch ein pulsweiten-modelliertes Signal realisiert. Durch die Verwendung eines pulsweitenmodulierten Signals können die Signale mit relativ hoher Auflösung übertragen werden.

In einer weiteren Ausführungsform ist die Spannungsversorgung des Halbleiterbauteils in einem ersten Modus durch die zwei Versorgungsanschlüsse und in einem zweiten Modus durch Energie, die aus den Signalen an den Antennenanschlüssen gewonnen wird, gesichert. Damit kann das Halbleiterbauteil auch programmiert werden, wenn die Leuchte nicht mit externer Spannung versorgt wird, was Installateure bei der Montage von Lampen in der Regel bevorzugen.

In einer weiteren Ausführungsform ist ein Zählerstand des Zählers in der Speichereinheit gespeichert und der Zähler liest vor dem jeweiligen Beginn des Zählens den Zählerstand aus der Speichereinheit aus. Damit ist gesichert, dass die Betriebsstunden auch gespeichert bleiben, wenn keine externe Spannungsversorgung vorliegt.

Wenn der Zählerstand durch von der Antenne empfangene Signale programmiert werden kann, ist der Austausch der Leuchtmittel ohne Austausch des Halbleiterbauteils leicht möglich.

Dadurch dass in einer Ausführungsform in der Speichereinheit Speicherplatz für Kennwerte vorgesehen ist, die die Abhängigkeit des Ausgabesignals von den Betriebsstunden beschreiben, und dass die Kennwerte durch die Empfangseinheit verändert werden können, können auch Leuchtmittel durch Leuchtmittel eines anderen Typs leicht ausgetauscht werden.

Die Erfindung betrifft auch eine Leuchte mit einem Halbleiterbauteil, wobei das Halbleiterbauteil mit einem Steuer-Eingangsanschluss eines Leuchten-Treibers verbunden ist.

Es sei erwähnt, dass unter dem Ausdruck "Verbindung" nicht nur eine unmittelbare Verbindung gemeint ist, sondern auch eine indirekte, bei der weitere Elemente zwischen den zu verbundenen Einheiten vorgesehen sind. Es muss aber ein Signal oder Energiefluss zwischen beiden Elementen bestehen.

Ausführungsbeispiele der Erfindungen werden im Folgenden anhand der Figuren erläutert. Dabei zeigen
Figur 1 eine Leuchte mit einem Halbleiterbauteil, mit dessen Hilfe ein Steuerparameter für die Leuchte ausgegeben werden kann;
Figur 2 einen Prinzip-Schaltplan des Halbleiterbauteils aus Figur 1;
Figur 3 den Verlauf der von einer LED abgegebene Lichtstärke bei konstantem Strom über der Zeit;
Figur 4 den von dem Halbleiterbauteil aus Figur 2 abgegebenen Steuerparameter über der Zeit.

Figur 1 zeigt eine Leuchte 1 sowie ein Handy 2, mit dessen Hilfe ein Steuerparameter für die Leuchte 1 eingestellt werden kann. Die Leuchte 1 enthält einen AC-DC Wandler 3, ein Halbleiterbauteil 4, eine Antenne 9, einen LED-Treiber 5, einen Kondensator 6, einen Kondensator 10, eine erste Leuchtdioden 7 und eine zweite Leuchtdiode 8.

Die Leuchte 1 empfängt an ihrem AC-DC Wandler 3 eine Wechselspannung, die dieser AC-DC Wandler 3 in eine Gleichspannung zwischen dem Knoten KVDD und dem Knoten KGND umwandelt. Diese Gleichspannung ist beispielsweise 3 V groß. Zwischen diesen beiden Knoten ist ein Kondensator 10 vorgesehen, der elektrische Energie speichern kann. Das Halbleiterbauteil 4 aus Figur 1 weist fünf Anschlüsse auf. Ein erster Anschluss A1 und ein zweiter Anschluss 2 sind mit den zwei Enden der Antenne 9 verbunden Das Halbleiterbauteil 4 ist zudem an zwei Versorgungsanschlüssen mit den Spannungsversorgungsknoten KVDD und dem Spannungsversorgungsknoten KGND verbunden. Der fünfte Anschluss OUT ist ein Ausgabeanschluss, der ein Signal für einen Steuerparameter ausgibt. Der Steuerparameter ist hier ein Maß für die Lichtstärke.

Der Ausgabeanschluss OUT ist über einen Widerstand 11 mit dem Knoten KSET verbunden, der zudem mit einem ersten Anschluss des Kondensator 6 verbunden ist, dessen zweiter Anschluss mit der dem Versorgungsknoten KGND verbunden ist. An dem Kondensator liegt somit die Spannung VSET - VGND an. Der LED-Treiber 5 enthält ebenfalls zwei Versorgungsanschlüsse, die mit dem Knoten KVDD bzw. dem Knoten KGND verbunden sind. An einem Eingang ISET ist der LED-Treiber mit dem Knoten KSET verbunden. Ein Ausgangsanschluss POUT ist mit der Anode der ersten Leuchtdioden 7 verbunden, deren Katode mit der Anode der zweiten Leuchtdiode 8 verbunden ist. Deren Katode wiederum ist mit dem Knoten KGND verbunden. Es versteht sich, dass die Anzahl und Anordnung der LEDs rein bespielhaft ist.

Der LED-Treiber 5 erzeugt an seinem Ausgangsanschluss POUT einen Strom, dessen Betrag von dem an dem Eingang ISET empfangenen Eingangssignal abhängig ist. Die Leuchtdioden 7 und 8 leuchten, wenn der durch sie fließende Strom einen vorgegebenen Betrag übersteigt. Die Helligkeit der Leuchtdioden und damit ihre Leuchtstärke hängen von der Höhe des Stroms und von dem Alter der Leuchtdioden ab. Je nach Platzierung im Raum wird mehr oder weniger Leuchtstärke benötigt. Sind beispielsweise weitere Leuchtquellen in der Nähe der Leuchte, kann ein Installateur eine geringere Leuchtstärke der Leuchte einstellen als bei Leuchten, die weit entfernt von weiteren Lichtquellen vorgesehen sind. Der Installateur programmiert die Leuchten 1 entsprechend mit seinem Handy 2.

In einer Ausführungsform gibt das Halbleiterbauteil 4 an seinem Ausgabeanschluss OUT ein pulsweiten-moduliertes Signal aus. Dieses Pulsweiten-moderierte Signal wird mithilfe des Widerstands 11 und des Kondensator 6 derart Tiefpassgefiltert, dass sich am Knoten KSET ein analoges Potenzial VSET ergibt, dass bei konstantem Pulsweitenverhältnis des Ausgangssignals am Ausgangsanschluss OUT, bezogen wieder auf das Massepotential VGND, konstant ist. Der Betrag dieses analogen Potentials VSET ist proportional zu dem Taktgrad (dem Duty-Cycle) des Pulsweitenmodulierten (PWM) Signals.

Der LED-Treiber 5 enthält das so generierte analoge Signal VSET an seinem Eingang ISET und stellt entsprechend des Betrages dieses analogen Signals den Ausgangsstrom IOUT ein.

Mithilfe des Handys 2 kann die Leuchte 1 eingestellt werden. Ein Benutzer führt das Handy 2 in die Nähe der Antenne 9 derart, dass beispielsweise eine NFC (Near-Field Communication) Verbindung zwischen dem Handy 2 und dem Halbleiterbauteil 4 über die Antennen 9 hergestellt wird. Dabei können hochfrequente Signale über die Antenne 9 übertragen werden. Diese hochfrequenten Signale enthalten aufmodulierte Signale, die vom Halbleiterbauteil 4 entschlüsselt werden können. Die aufmodulierten Signale kodieren beispielweise Daten, die den Wert der gewünschten Leuchtstärke angeben.

Aus den hochfrequenten Signalen kann das Halbleiterbauteil aber auch Energie ernten (englisch: energy harvesting), so dass die Spannungsversorgung zumindest in einem Betriebsmodus des Halbleiterbauteils 4 über die Übertragung der hochfrequenten Signale erfolgt.

Figur 2 zeigt einen Prinzip-Schaltplan des Halbleiterbauteils aus Figur 1. Das Halbleiterbauteil 4 enthält einen Spannungsgenerator 41, eine Empfangseinheit 42, einen Demultiplexer 43, einen Oszillator 44, einen Zähler 45, eine Arithmetik-Einheit 46, ein Pulsweiten-Signal-Generator 47, eine Steuerlogik 48, eine Speichereinheit 49, einen Antennentreiber 55 und eine Start-Stopp-Automatik 50. An den Antennenanschlüssen A1 und A2 ist das Halbleiterbauteil 4, wie oben beschrieben, mit den Enden der Antenne 9 verbunden. Diese Anschlüsse sind zum einen mit dem Spannungsgenerator 41 und zum anderen mit der Empfangseinheit 42 verbunden.

Der Spannungsgenerator 41 dient dazu, Energie aus dem hochfrequenten Signal an den Anschlüssen A1 und A2 zu ernten. Diese Energie wird so umgewandelt, dass am Ausgang des Spannungsgenerators 41 ein Potential von beispielsweise 3 V gegenüber dem Massepotential VSS ausgegeben wird. Auf das hochfrequente Signal, das mittels der Antenne an die Anschlüsse A1 und A2 geliefert wird, hatte das Handy Daten zu Übertragung an das Halbleiterbauteil 4 aufmoduliert. Diese aufmodulierten Daten werden von der Empfangseinheit 42 demoduliert und in die Speichereinheit 49 gespeichert. Diese Speichereinheit 49 ist als ein nicht flüchtiger Speicher ausgebildet, der seine Daten auch behält, wenn das Halbleiterbauteil nicht mehr mit Spannung versorgt ist.

Der Demultiplexer 43 enthält als Eingangssignale zum einen die vom Spannungsgenerator 41 bereitgestellte Spannung EXT und zum andern die von den Spannungsversorgungsanschlüssen bereitgestellte Spannung VDD. Beide Spannungen sind auf das Massepotenzial VSS am Versorgungsanschluss VSS referenziert. Der Demultiplexer 43 gibt an seinem Ausgang eine Spannung Vin aus. Solange am Anschluss VDD Spannung anliegt, wird die Spannung VIN aus VDD erzeugt. Liegt diese nicht an, wird die Spannung Vin aus der Spannung EXT, soweit vorhanden, erzeugt. Dies heißt, dass die meisten Komponenten des Halbleiterbauteil 4 werden sowohl in dem Modus, in dem einer Spannungsversorgung an den Versorgungsanschlüssen anliegt, als auch im Modus, in dem Energie nur aus dem hochfrequenten Signal generiert wird, betrieben. Allerdings werden der Oszillator 44, die Arithmetik-Einheit 46, der Pulsweiten-Signal-Generator 47 und der Start-Stopp-Automat 50 nur von der von extern bereitgestellten Spannung VDD versorgt.

Der Oszillator 44 erzeigt ein Taktsignal mit einer Frequenz von mehreren Megahertz. Dieses Signal wird an den Takteingang des Zählers 45 ausgegeben. Der Zähler 45 enthält zusätzlich als Eingangssignal das Signal STST, das den Start und den Stopp des Zählens signalisiert. Dieses Signal STST wird von der Start-Stopp-Automatik 50 erzeugt. Diese erzeugt ein Signal Start, wenn die Spannung VDD, nachdem sie auf einem sehr niedrigen Niveau gewesen war, eine bestimmte Schwelle, zum Beispiel 2,6 V, überschreitet. In diesem Fall wird angenommen, dass auch die externe Leuchte mit Spannung versorgt wird, so dass ihre Betriebszeit fortschreitet. Der Zähler 45 zählt die Taktereignisse, die von dem Oszillator 44 erzeugt wurden. Dazu enthält der Zähler 45 mehrere Dividierer, so dass er zunächst die Sekunden zählt. Diese werden durch 3600 geteilt, so dass der Zähler im Endeffekt die Stunden ausgeben kann. Die gezählten Stunden werden in einem Teil der Speichereinheit 49 abgespeichert. Das Speichern erfolgt zum einen dann, wenn der Zähler vier Stunden weiter gezählt hat. Zudem speichert der Zähler außerhalb dieses 4 Stunden Rhythmus den aktuellen Zählerstand ab, wenn das Signal STST ein Stopp-Signal signalisiert. Dieses Stopp-Signal wird von der Start-Stopp-Automatik 50 erzeugt, wenn die Spannung VDD einen bestimmten Schwellwert unterschreitet. Wenn dieser Schwellwert unterstrichen ist, kann davon ausgegangen werden, dass die Spannung noch weiter absinken wird, so die Leuchte nicht mehr mit Spannung versorgt werden wird.

Der externe Kondensator 10, siehe Figur 1, sorgt dafür, dass die Spannung VDD nicht zu schnell einbricht, so dass genügend Zeit besteht, den aktuellen Zählerstand in der Speichereinheit 49 zu speichern. Wenn der Zähler 45 das nächste Mal, aufgrund eines erneuten Startssignals, wieder los zählt, lädt der Zähler 45 den Zählerstand, der zum letzten Mal in der Speichereinheit 49 abgespeichert worden ist, wieder in den Zähler 45 und beginnt von diesem Zählerstand aus weiter zu zählen.

Die Empfangseinheit 42 empfängt über das hochfrequente Signal Daten, die sie in der Speichereinheit 49 abspeichert. Diese Daten enthalten beispielsweise die Information, mit welcher Lichtstärke die LEDs 7 und 8 leuchten sollen. Wenn Spannungsversorgung an den Versorgungsanschlüssen VDD und VSS anliegt, wird ein entsprechender Wert als Steuerparameter für die Leuchtdioden an dem Anschluss OUT ausgegeben werden. Beispielsweise wurde in der Speichereinheit 49 gespeichert, dass die LEDs 7 und 8 mit einer Leuchtstärke, die 70 % der maximalen Leuchtstärke beträgt, leuchten sollen. Dieser Wert wird von der Logikeinheit 48 aus der Speichereinheit 49 aus gelesen und an die Arithmetik-Einheit 46 ausgegeben. Die Arithmetik-Einheit 46 multipliziert diesen Wert mit einem Faktor, der abhängig von den gezielten Betriebsstunden ist.

Der Zähler 45 und die Arithmetik-Einheit 46 bilden eine Berechnungseinheit, die die Betriebsstunden ermittelt und dafür das Ausgabesignal sowohl von den Betriebsstunden als auch von den in der Speichereinheit gespeicherten Daten für den Parameter für das angesteuerte Gerät abhängig macht.

Sind die LEDs 7 und 8 noch relativ jung, beträgt dieser Faktor beispielsweise 78 %. Dieser Wert wird mit dem Ausgangswert der Logikeinheit 48 multipliziert. Deren Ergebnis wird an den pulsweiten-Signal-Generator 49 ausgegeben, der ein pulsweiten-modelliertes Signal ausgibt, dessen Taktgrad ein Maß für den Ergebniswertes der Arithmetik-Einheit 46 ist.

In einer alternativen, hier nicht gezeigten Ausführungsform ist anstelle eines Pulsweiten-Signal-Generator 47 ein die DA-Wandler vorgesehen, der eine analoge Gleichspannung ausgibt, die ein Maß für das Ausgabesignal der Arithmetik-Einheit 46 ist.

In einer Ausführungsform kann über das hochfrequente Signal und die Empfangseinheit 42 auch der Zählerstand in der Speichereinheit 49 verändert werden. Beispielsweise werden die LEDs 7 und 8 durch neue Leuchtmittel, z.B. neue LEDs, ausgetauscht. Entsprechend kann der Installateur über sein Handy 2 einen Zählerstand in der Speichereinheit 49 abspeichern, der angibt, dass die Betriebsstunden jetzt wieder 0 sind. Entsprechend wird der Zähler 45 in Zukunft dann die für die neuen LEDs 7 und 8 aufgelaufenen Betriebsstunden zählen.

In der gezeigten Ausführungsform enthält das Halbleiter-Bauteil 4 auch einen Antennentreiber 55, der an die Antennenanschlüsse angeschlossen ist und die Antenne treiben kann. Mit diesem ist es möglich, Daten vom Halbleiter-Bauteil über die Antenne an das Handy 2 zu senden. In einer Ausführungsform wird der in der Speichereinheit 49 gespeicherte Zählerstand von dem Antennentreiber 55 ausgelesen und über die Antennenanschlüsse A1 und A2 und die Antenne 9 an das Handy 2 übertragen. Damit kann der Installateur oder ein anderer Nutzer den Zählerstand auslesen und kennt damit die abgelaufenen Betriebsstunden. Außerdem ist es in Ausführungsformen möglich, weitere Teile des Speicherinhalts auszulesen, um zum Beispiel zu prüfen, ob Teile der Speichereinheit defekt sind. Typischerweise wird der Antennentreiber ein hochfrequentes Signal produzieren, die zu übertragenen Daten auf das hochfrequente Signal modulieren und damit die Antennenanschlüsse treiben.

Figur 3 zeigt den Verlauf der Leuchtstärke einer typischen LED über den Betriebsstunden. Diese nimmt beispielsweise von 100 % auf 80 % bei 100.000 Betriebsstunden ab.

Figur 4 zeigt den Verlauf des von dem Zähler 45 ausgegebenen Faktors über den Betriebsstunden. Dieser Faktor ist am Anfang etwa 75 % und bei 120.000 Betriebsstunden bei etwa 128 %. Die dargestellte Funktion ist eine stetig ansteigende Treppenstufen-Funktionen mit 4 Stützstellen. An diesen Stützstellen ändert sich jeweils die Höhe der Treppenstufen. Auch die Stützstellen dieser Funktion können in einer Ausführungsform in der Speichereinheit 49 gespeichert werden. In weiteren Ausführungsformen ist möglich, diese Funktion durch Umprogrammieren mittel des Handys 2 zu verändern. Dies beispielsweise sinnvoll, wenn ein andere Leuchtmittel eingesetzt wird, dessen Alterungsprozesse anders als bei den bisher eingesetzten Leuchtmitteln ist.

Die Beschreibung der Figuren erklärt die Erfindung anhand von Beispielen und soll nicht dazu verwendet werden, den Schutzbereich ungebührlich zu verringern.

### BEZUGSZEICHENLISTE

1 Vorrichtung
2 Handy
3 ACDC Wandler
4 Halbleiterbauteil
5 LED-Treiber
6 Kondensator
7 Leuchtdiode
8 Leuchtdiode
10 Kondensator
11 Widerstand
41 Generator
42 Empfangseinheit
43 Demultiplexer
44 Oszillator
45 Zähler
46 Arithmetik-Einheit
47 Pulsweiten-Signal-Generator
48 Steuerlogik
49 Speichereinheit
50 Start-Stopp-Automatik
55 Antennentreiber

## Patentansprüche

1. Halbleiterbauteil (4) zum Ausgeben eines Ausgabesignals, das eine Speichereinheit (49), eine Ausgabeeinheit (47), eine Berechnungseinheit (45, 46), eine Empfangseinheit (42) und mindestens fünf Anschlüsse aufweist,
wobei die mindestens fünf Abschlüsse zwei Antennenanschlüsse (A1,A2) zum Verbinden mit einer Antenne (9), zwei Versorgungsanschlüsse (VDD,VSS) zum Versorgen des Halbleiterbauteils (4) mit elektrischer Energie und einen Ausgabeanschluss (OUT) aufweisen,
wobei die Empfangseinheit (42) mit den Antennenanschlüssen (A1, A2) verbunden ist und dazu ausgebildet ist, von den Antennenanschlüssen Signale zu erhalten, die Signale in Daten umzuwandeln und die Daten in der Speichereinheit (49) abzuspeichern,
wobei die Ausgabeeinheit (47) dazu ausgebildet ist, basierend von in der Speichereinheit (49) gespeicherten Daten das Ausgabesignal an dem Ausgabeanschluss (OUT) auszugeben,
wobei die Berechnungseinheit (45, 46) dazu ausgebildet ist, Betriebsstunden des Halbleiterbauteils (4) zu ermitteln, wobei das Ausgabesignal von den in der Speichereinheit (49) gespeicherten Daten und von den ermittelten Betriebsstunden abhängt,
wobei die in der Speichereinheit (49) gespeicherten Daten eine gewünschte Leuchtstärke einer an den Ausgangsanschluss (OUT) anschließbaren LED angeben,
wobei die Speichereinheit (49) außerdem Speicherplatz für Kennwerte aufweist, die dazu ausgebildet sind, eine Abhängigkeit des Ausgabesignals von den Betriebsstunden zu beschreiben,
wobei die Kennwerte über die Empfangseinheit (42) veränderbar sind.

2. Halbleiterbauteil nach Anspruch 1, wobei die Berechnungseinheit einen Zähler (45) zum Zählen der Betriebsstunden aufweist.

3. Halbleiterbauteil nach Anspruch 1 oder 2, wobei das Ausgabesignal eine analoge Spannung ist.

4. Halbeleiterbauteil nach einem der Ansprüche 1 bis 3, wobei das Ausgabesignal ein Pulsweiten-moduliertes Signal ist.

5. Halbleiterbauteil nach einem der Ansprüche 1 bis 3, wobei die Spannungsversorgung des Halbleiterbauteils (4) in einem ersten Modus durch die zwei Versorgungsanschlüsse (VDD, VSS) und in einem zweiten Modus durch Energie, die aus den Signalen an den Antennenanschlüssen (A1, A2) gewonnen wird, erfolgt.

6. Halbleiterbauteil nach
Anspruch 2 oder nach einem der Ansprüche 3 bis 5 abhängig von Anspruch 2, wobei ein Zählerstand des Zählers (45) in der Speichereinheit (49) gespeichert wird und der Zähler (45) vor dem jeweiligen Beginn des Zählens den Zählerstand aus der Speichereinheit ausliest.

7. Halbleiterbauteil nach Anspruch 6, wobei der Zählerstand durch an den Antennenschlüssen (A1, A2) empfangenen Signale programmierbar ist.

8. Halbleiterbauteil nach einem der vorhergehenden Ansprüche, die weiterhin aufweist:
einen Antennentreiber (55), der dazu eingerichtet ist, Daten aus der Speichereinheit (49) auszulesen und die Antennenanschlüsse zum Übertragen dieser Daten zu treiben.

9. Leuchte mit einem Halbleiterbauteil (4) nach einem der vorhergehenden Ansprüche, wobei das Halbleiterbauteil (4) mit einem Steuer-Eingangsanschluss eines Leuchten-Treibers (5) verbunden ist.

## Claims

1. A semiconductor device (4) for outputting an output signal, comprising a memory unit (49), an output unit (47), a calculation unit (45, 46), a receiving unit (42) and at least five terminals,
wherein the at least five terminals comprise two antenna terminals (A1, A2) for connecting to an antenna (9), two supply terminals (VDD, VSS) for supplying the semiconductor device (4) with electrical energy and an output terminal (OUT),
wherein the receiving unit (42) is connected to the antenna terminals (A1, A2) and is configured to receive signals from the antenna terminals, to convert the signals into data and to store the data in the memory unit (49),
wherein the output unit (47) is configured to output the output signal at the output terminal (OUT) based on data stored in the memory unit (49),
wherein the calculation unit (45, 46) is configured to determine operating hours of the semiconductor device (4), wherein the output signal depends on the data stored in the memory unit (49) and on the determined operating hours,
wherein the data stored in the memory unit (49) specify a desired luminous intensity of an LED connectable to the output terminal (OUT),
wherein the memory unit (49) further comprises memory space for characteristic values which are configured to describe a dependence of the output signal on the operating hours,
wherein the characteristic values are changeable via the receiving unit (42).

2. The semiconductor device according to claim 1, wherein the calculation unit comprises a counter (45) for counting the operating hours.

3. The semiconductor device according to claim 1 or 2, wherein the output signal is an analog voltage.

4. The semiconductor device according to any one of claims 1 to 3, wherein the output signal is a pulse-width modulated signal.

5. The semiconductor device according to any one of claims 1 to 3, wherein the voltage supply of the semiconductor device (4) is effected in a first mode by the two supply terminals (VDD, VSS) and in a second mode by energy obtained from the signals at the antenna terminals (A1, A2).

6. The semiconductor device according to claim 2 or according to any one of claims 3 to 5 dependent on claim 2, wherein a counter reading of the counter (45) is stored in the memory unit (49) and the counter (45) reads the counter reading from the memory unit before the respective start of the counting.

7. The semiconductor device according to claim 6, wherein the counter reading is programmable by signals received at the antenna terminals (A1, A2).

8. The semiconductor device according to any one of the preceding claims, further comprising:
an antenna driver (55) configured to read data from the memory unit (49) and to drive the antenna terminals for transmitting said data.

9. A luminaire comprising a semiconductor device (4) according to any one of the preceding claims, wherein the semiconductor device (4) is connected to a control input terminal of a luminaire driver (5).

## Revendications

1. Composant (4) à semiconducteur pour sortir un signal de sortie, qui a une unité (49) de mémoire, une unité (47) de sortie, une unité (45, 46) de calcul, une unité (42) de réception et au moins cinq bornes,
dans lequel les au moins cinq bornes ont deux bornes (A1, A2) d'entrée de connexion à une antenne (9), deux bornes (VDD, VSS) d'alimentation pour l'alimentation du composant (4) à semiconducteur en énergie électrique et une borne (OUT) de sortie,
dans lequel l'unité (42) de réception est connectée aux bornes (A1, A2) d'antenne et est constituée pour obtenir, par les bornes d'antenne, des signaux, transformer les signaux en données et mettre les données en mémoire dans l'unité (49) de mémoire,
dans lequel l'unité (47) de sortie est constituée pour sortir, sur la base des données mises en mémoire dans l'unité (49) de mémoire, le signal de sortie à la borne (OUT) de sortie,
dans lequel l'unité (45, 46) de calcul est constituée pour déterminer des heures de fonctionnement du composant (4) à semiconducteur, dans lequel le signal de sortie dépend des données mises en mémoire dans l'unité (49) de mémoire et des heures de fonctionnement déterminées,
dans lequel les données mises en mémoire dans l'unité (49) de mise en mémoire indiquent une luminosité souhaitée d'une DEL pouvant être raccordée à la borne (OUT) de sortie,
dans lequel l'unité (49) de mémoire a, en plus, de l'emplacement de mémoire pour des valeurs caractéristiques, qui sont constituées pour décrire une dépendance du signal de sortie aux heures de fonctionnement,
dans lequel les valeurs caractéristiques peuvent être modifiées sur l'unité (42) de réception.

2. Composant à semiconducteur suivant la revendication 1, dans lequel l'unité de calcul a un compteur (45) pour compter des heures de fonctionnement.

3. Composant à semiconducteur suivant la revendication 1 ou 2, dans lequel le signal de sortie est une tension analogique.

4. Composant à semiconducteur suivant la revendication 1 à 3, dans lequel le signal de sortie est un signal modulé en largeur d'impulsion.

5. Composant à semiconducteur suivant l'une des revendications 1 à 3, dans lequel l'alimentation en tension du composant (4) à semiconducteur s'effectue dans un premier mode par les deux bornes (VDD, VSS) d'alimentation et dans un deuxième mode par de l'énergie, qui est obtenue à partir des signaux sur les bornes (A1, A2) d'antenne.

6. Composant à semiconducteur suivant la revendication 2 ou suivant l'une des revendications 3 à 5, qui dépendent de la revendication 2, dans lequel un état du compteur (45) est mis en mémoire dans l'unité (49) de mémoire et le compteur (45) donne, avant le début respectif du comptage, l'état du compteur dans l'unité de mémoire.

7. Composant à semiconducteur suivant la revendication 6, dans lequel l'état du compteur est programmable par des signaux reçus sur les bornes (A1, A2) d'antenne.

8. Composant à semiconducteur suivant l'une des revendications précédentes, qui comporte en outre :
un circuit (55) d'attaque d'antenne, qui est agencé pour lire des données dans l'unité (49) de mémoire et pour attaquer les bornes d'antenne pour la transmission de ces données.

9. Luminaire comprenant un composant (4) à semiconducteur suivant l'une des revendications précédentes, dans lequel le composant (4) à semiconducteur est connecté à une borne d'entrée de commande d'un circuit (5) d'attaque de luminaire.
